# EUROPÄISCHE PATENTANMELDUNG

(11) **EP 4 317 789 A1**
(43) Veröffentlichungstag der Anmeldung: **07.02.2024**
(21) Anmeldenummer: 23189037.7
(22) Anmeldetag: 01.08.2023
(51) Int. Cl.: F24C 7/08, F24C 15/32, F24C 14/00, F24C 15/02

(54) **GARGERÄT**

(30) Priorität: 03.08.2022 DE 102022119502
(71) Anmelder: Welbilt Deutschland GmbH, 82436 Eglfing (DE)
(72) Erfinder: BÖTTINGER, Eric, 82390 Eberfing (DE); KORTHALS, Dominik, 82496 Oberau (DE); WILD, Hannes, 82418 Riegsee (DE)
(74) Vertreter: Hoefer & Partner Patentanwälte mbB

(57) **Zusammenfassung**

Die Erfindung betrifft ein Gargerät (1), insbesondere gewerbliches Gargerät, umfassend, ein Gehäuse (2), einen Garraum (3) im Gehäuse (2) und eine Tür (4) zum Verschließen des Garraums (3), eine Heizvorrichtung (9) zum Erhitzen des Garraums (3), eine erste Verbraucher-Gruppe (53) die zur Stromversorgung in einem ersten Lastkreis (50) angeordnet ist, eine Gebläse-Anordnung (13) mit Elektromotor (14) zum Erzeugen von Umluft im Garraum (3), wobei die Gebläse-Anordnung (13) zur Stromversorgung in einem Gebläse-Lastkreis (52) angeordnet ist, und ein Netzteil (30), wobei der erste Lastkreis (50) an einen ersten Lastkreis-Anschluss (35) des Netzteils (30) angeschlossen ist und wobei der Gebläse-Lastkreis (52) an einen Gebläse-Lastkreis-Anschluss (37) des Netzteils (30) angeschlossen ist, wobei das Netzteil (30) einen ersten Lastkreis-Schalter (39) zum Schalten des ersten Lastkreises (50) und einen Gebläse-Lastkreis-Schalter (41) zum Schalten des Gebläse-Lastkreises (52) umfasst.

## Beschreibung

Die Erfindung betrifft ein Gargerät, insbesondere ein gewerbliches Gargerät, zur Behandlung von Nahrungsmitteln.

Es ist Aufgabe vorliegender Erfindung ein Gargerät, insbesondere für den gewerblichen Einsatz, anzugeben, das bei kompaktem Aufbau einen sicheren und bedienerfreundlichen Betrieb gewährleistet.

Die Lösung der Aufgabe erfolgt durch die Merkmale des unabhängigen Anspruchs. Die abhängigen Ansprüche haben bevorzugte Ausgestaltungen der Erfindung zum Gegenstand.

So zeigt die Erfindung ein im Folgenden dargestelltes Gargerät. Das Gargerät ist insbesondere ein gewerbliches Gargerät. Dementsprechend ist das Gargerät insbesondere zur Verwendung in gewerblichen Küchen ausgebildet. Bei dem Gargerät kann es sich beispielsweise um ein Heiß-Umluftgerät oder einen Dampfgarer handeln. Insbesondere ist vorgesehen, dass das Gargerät sowohl die Funktion Heiß-Umluft als auch Dampfgaren ermöglicht. Des Weiteren ist bevorzugt vorgesehen, dass das hier gezeigte Gargerät zur Behandlung, insbesondere zum Garen, von Nahrungsmitteln für den menschlichen Verzehr ausgebildet ist.

Das Gargerät umfasst ein Gehäuse. In dem Gehäuse befindet sich ein Garraum. Dieser Garraum ist mittels einer Tür verschließbar. Insbesondere ist die Tür über zumindest ein Türband an dem Gehäuse angeschlagen und somit verschwenkbar. Die Schwenkachse der Tür steht vorzugsweise vertikal.

Ferner umfasst das Gargerät eine Heizvorrichtung zum Erhitzen des Garraums. Die Heizvorrichtung ist insbesondere als elektrische Heizvorrichtung ausgebildet. Vorzugsweise umfasst die Heizvorrichtung zumindest ein Heizelement, das am und/oder im Garraum angeordnet ist. Vorzugsweise handelt es sich um eine Widerstands-Heizvorrichtung, wobei das zumindest eine Heizelement einen entsprechenden elektrischen Widerstand aufweist, sodass es bei Bestromung zum Heizen des Garraums eingesetzt werden kann. Zusätzlich oder alternativ kann die Heizvorrichtung auch zur Beheizung mit Gas als Brennstoff ausgebildet sein.

Ferner umfasst das Gargerät eine erste Verbraucher-Gruppe die zur Stromversorgung in einem ersten Lastkreis angeordnet ist. In der ersten Verbraucher-Gruppe befindet sich zumindest ein Verbraucher, vorzugsweise mehrere Verbraucher. Insbesondere ist vorgesehen, dass das Gargerät eine Mensch-Maschine-Schnittstelle, im Folgenden MMS genannt, umfasst. Über diese MMS kann ein Benutzer des Gargeräts Informationen über das Gargerät erhalten und/oder Bedieneingaben tätigen. Die MMS umfasst beispielsweise ein Display, insbesondere Touchdisplay, und/oder zumindest eine Leuchtanzeige und/oder zumindest einen vom Benutzer betätigbaren Schalter und/oder ein Mikrofon für eine Sprachsteuerung und/oder eine Kamera zum Überwachen des Garraums und/oder eine Kamera zum Überwachen des Einschubbereichs vor dem Garraum. Vorzugsweise befindet sich die MMS in der ersten Verbraucher-Gruppe und wird somit über den ersten Lastkreis mit Strom versorgt.

Darüber hinaus kann die erste Verbraucher-Gruppe noch weitere Verbraucher aufweisen - im Folgenden allgemein als Verbraucher-Elemente bezeichnet. Vorzugsweise ist vorgesehen, dass die erste Verbraucher-Gruppe als Verbraucher-Elemente umfasst: zumindest einen Sensor, insbesondere Temperatursensor, und/oder eine Beleuchtung, insbesondere Garraumbeleuchtung, und/oder zumindest einen Lüfter und/oder zumindest ein schaltbares Ventil, insbesondere einer Handbrause, und/oder zumindest eine Pumpe.

Das Gargerät umfasst bevorzugt eine Gebläse-Anordnung. Diese Gebläse-Anordnung weist einen Elektromotor zum Erzeugen von Umluft im Garraum auf. Hierzu ist insbesondere vorgesehen, dass der Elektromotor mit einem entsprechenden Gebläserad verbunden ist. Das Gebläserad befindet sich insbesondere im oder am Garraum. Vorzugsweise ist das Gebläserad koaxial mit dem Elektromotor verbunden, sodass die Ausgangswelle des Elektromotors ohne Getriebe direkt das Gebläserad antreibt.

Bei dem Elektromotor handelt es sich vorzugsweise um einen Gleichstrommotor. Besonders bevorzugt handelt es sich bei dem Elektromotor um einen bürstenlosen Gleichstrommotor.

Ferner kann die Gebläse-Anordnung eine Motorelektronik (auch als Motorsteuerung bezeichnet) umfassen. Diese Motorelektronik ist dem Elektromotor vorgeschaltet und steuert den Elektromotor entsprechend an, beispielsweise in der gewünschten Geschwindigkeit oder mit einer gewünschten Beschleunigungs- oder Verzögerungsrampe.

Die Gebläse-Anordnung ist in einem Gebläse-Lastkreis mit Strom versorgt. Insbesondere wird über die Motorelektronik der Elektromotor im Gebläse-Lastkreis mit Strom versorgt.

Darüber hinaus umfasst das Gargerät ein Netzteil mit einem ersten Lastkreis-Anschluss und einem Gebläse-Lastkreis-Anschluss. Im Folgenden wird noch erläutert, dass das Netzteil optional zumindest einen zweiten Lastkreis-Anschluss aufweisen kann. Es versteht sich, dass das Netzteil noch weitere Lastkreise aufweisen kann. So steht insbesondere der "zumindest eine zweite Lastkreis" mit dem zugehörigen zweiten Lastkreis-Schalter stellvertretend für weitere Lastkreise und weitere Lastkreis-Schalter.

Der erste Lastkreis-Anschluss und der zumindest eine zweite Lastkreis-Anschluss und der Gebläse-Lastkreis-Anschluss können auch als Ausgänge des Netzteils bezeichnet werden.

An den ersten Lastkreis-Anschluss des Netzteils ist der erste Lastkreis des Gargerätes angeschlossen. An den Gebläse-Lastkreis-Anschluss des Netzteils ist der Gebläse-Lastkreis des Gargerätes angeschlossen.

Das Netzteil umfasst vorzugsweise einen ersten Lastkreis-Schalter zum Schalten des ersten Lastkreises und einen Gebläse-Lastkreis-Schalter zum Schalten des Gebläselastkreises. Sofern das Netzteil den optionalen zweiten Lastkreis-Anschluss aufweist, ist vorzugsweise auch vorgesehen, dass das Netzteil einen zweiten Lastkreis-Schalter zum Schalten des zweiten Lastkreises umfasst.

Vorzugseise ist vorgesehen, dass sowohl der erste Lastkreis als auch der Gebläse-Lastkreis über den zugehörigen Schalter im Netzteil (erster Lastkreis-Schalter bzw. Gebläse-Lastkreis-Schalter) ein- und ausschaltbar ist. Es bedarf somit keiner eigenständigen Baugruppe, um diese Lastkreise zu schalten. Insbesondere ergibt sich dadurch ein sehr kompakter Aufbau und eine einfache Gestaltung des Sicherheitskonzeptes. Insbesondere durch die Versorgung der Gebläse-Anordnung über das gemeinsame Netzteil ergibt sich diese Möglichkeit zur kompakten Ausgestaltung und zur sicheren Abschaltung der Gebläse-Anordnung durch Abschalten des Gebläse-Lastkreises mittels des Gebläse-Lastkreis-Schalters.

Die Schalter im Netzteil - erster Lastkreis-Schalter und/oder zweiter Lastkreis-Schalter und/oder Gebläse-Lastkreis-Schalter - sind insbesondere so ausgebildet und angeordnet, dass jeder Lastkreis selektiv und somit unabhängig vom anderen Lastkreis schaltbar ist. Demgemäß ist bevorzugt vorgesehen, dass der erste Lastkreis mittels des ersten Lastkreis-Schalters selektiv schaltbar ist, ohne dabei zwangsläufig die anderen Lastkreise zu schalten. Zusätzlich oder alternativ ist bevorzugt vorgesehen, dass der Gebläse-Lastkreis mittels des Gebläse-Lastkreis-Schalters selektiv schaltbar ist, ohne dabei zwangsläufig die anderen Lastkreise zu schalten. Zusätzlich oder alternativ ist bevorzugt vorgesehen, dass der zweite Lastkreis mittels des zweiten Lastkreis-Schalters selektiv schaltbar ist, ohne dabei zwangsläufig die anderen Lastkreise zu schalten.

Das Netzteil ist vorzugsweise zum Anschluss an ein Wechselstromnetz ausgebildet. Insbesondere handelt es sich dabei um ein Wechselstromnetz in einem Gebäude. Hierzu umfasst das Netzteil vorzugsweise einen AC/DC Wandler. Der AC/DC Wandler ist vorzugsweise für einen dreiphasigen Weiteingangsspannungsbereich von 3^{∼} 200-480 Volt und/oder einen einphasigen Weiteingangsspannungsbereich von 1N^{∼} bzw. 2^{∼} 100-240V ausgebildet.

Die Lastkreise - insbesondere der erste Lastkreis und/oder der Gebläse-Lastkreis und/oder der zweite Lastkreis - sind vorzugsweise Gleichstromlastkreise. Demgemäß ist vorzugsweise vorgesehen, dass der erste Lastkreis-Anschluss und/oder der Gebläse-Lastkreis-Anschluss und/oder der zweite Lastkreis-Anschluss als Gleichspannungsausgänge des Netzteils ausgebildet sind.

Des Weiteren ist bevorzugt vorgesehen, dass der oder die AC/DC-Wandler dazu ausgebildet ist/sind, die mehreren Lastkreis-Anschlüsse mit unterschiedlichen Spannungen zu versorgen. Beispielsweise ist für den Gebläse-Lastkreis eine Spannung von 36 Volt vorgesehen, wohingegen für den ersten Lastkreis und/oder für den zweiten Lastkreis vorzugsweise 24 Volt vorgesehen sind.

Darüber hinaus ist bevorzugt vorgesehen, dass das Netzteil einen EMV-Filter aufweist.

Des Weiteren ist bevorzugt vorgesehen, dass das Netzteil ein Leistungsüberwachungs-Modul aufweist, das über einen Leistungsüberwachungs-Bus an zumindest einen Verbraucher der ersten Verbraucher-Gruppe und/oder der zweiten Verbrauchergruppe angeschlossen ist. Insbesondere ist der Leistungsüberwachungs-Bus an die MMS angeschlossen, sodass über die MMS entsprechende Informationen, beispielsweise über die Stromaufnahme in den einzelnen Lastkreisen, angezeigt werden können.

Das Netzteil ist insbesondere eine einzelne, in sich abgeschlossene Einheit. Insbesondere weist das Netzteil ein eigenes Netzteilgehäuse auf. Das Netzteil befindet sich vorzugsweise innerhalb des Gehäuses des Gargerätes. Dabei kann das Netzteil zumindest teilweise aus dem Gehäuse des Gargerätes ragen und/oder an einer Öffnung des Gehäuses angeordnet sein, beispielsweise um eine Kühlung zu gewährleisten.

Besonders bevorzugt sind der AC/DC-Wandler und die Schalter (erster Lastkreis-Schalter und/oder Gebläse-Lastkreis-Schalter und/oder zweiter Lastkreis-Schalter) innerhalb des einen Netzteilgehäuses, insbesondere auf einer gemeinsamen Platine, angeordnet.

Bevorzugt umfasst das Gargerät eine Türschalter-Anordnung, die zum Erfassen einer Position der Tür ausgebildet ist. Dies ist insbesondere von Vorteil, da in Abhängigkeit der Tür bestimmte Sicherheitsvorkehrungen getroffen werden können. Beispielsweise wenn die Tür geöffnet wird, soll der Elektromotor der Gebläse-Anordnung ausgeschaltet werden, um etwaige Verletzungen durch das sich drehende Gebläserad zu vermeiden. Des Weiteren kann es zur Erhöhung der Sicherheit nötig sein, die Heizvorrichtung auszuschalten, wenn die Tür geöffnet ist.

So ist bevorzugt vorgesehen, dass die Türschalter-Anordnung ausgebildet ist, zu erfassen, ob die Tür offen oder geschlossen ist.

Darüber hinaus ist das Gargerät vorzugsweise dazu ausgebildet, bei erfasster offener Tür den Gebläse-Lastkreis mittels des Gebläse-Lastkreis-Schalters abzuschalten. Ferner ist insbesondere vorgesehen, dass das Gargerät dazu ausgebildet ist, über den Gebläse-Lastkreis-Schalter den Gebläse-Lastkreis wieder einzuschalten, wenn die geschlossene Tür erfasst wird.

Bei Gargeräten wird die Tür oftmals zunächst einen Spalt geöffnet, sodass der Dampf aus dem Garraum entweichen kann. Dabei kann es von Vorteil sein, dass die Gebläse-Anordnung weiterhin aktiv ist, um den Dampf möglichst schnell durch den Spalt nach außen zu fördern. Wird die Tür jedoch weiter geöffnet, so soll die Gebläse-Anordnung abgeschaltet werden.

Deshalb ist die Türschalter-Anordnung bevorzugt dazu ausgebildet, bei einem Öffnungspalt bis zu einer vorbestimmten Größe den Gebläse-Lastkreis nicht abzuschalten und bei einem Öffnungsspalt über der vorbestimmten Größe den Gebläse-Lastkreis abzuschalten. Die vorbestimmte Größe beträgt insbesondere 20mm bis 70mm.

Das Gargerät umfasst vorzugsweise eine zweite Verbraucher-Gruppe. Die zweite Verbraucher-Gruppe bzw. die Verbraucher in der zweiten Verbraucher-Gruppe ist/sind zur Stromversorgung in dem bereits erwähnten zweiten Lastkreis angeordnet. Wie beschrieben, ist der zweite Lastkreis an den zweiten Lastkreis-Anschluss des Netzteils angeschlossen. Das Netzteil umfasst für den optionalen zweiten Lastkreis-Anschluss einen zweiten Lastkreis-Schalter zum Schalten des zweiten Lastkreises, also zum selektiven Ein- und Ausschalten dieses Lastkreises.

Die Türschalter-Anordnung ist vorzugsweise zwischen dem zweiten Lastkreis-Anschluss und der zweiten Verbrauchergruppe angeordnet; insbesondre erfolgt die Stromversorgung der zweiten Verbrauchergruppe über die Türschalter-Anordnung. Die Türschalter-Anordnung ist vorzugsweise dazu ausgebildet, in Abhängigkeit der erfassten Position der Tür die zweite Verbraucher-Gruppe abzuschalten.

In der zweiten Verbraucher-Gruppe und somit im zweiten Lastkreis befinden sich insbesondere Verbraucher, die bei offener Tür stromlos geschaltet werden sollen. Wie bereits erwähnt, wird die Gebläse-Anordnung durch den eigenen Gebläse-Lastkreis-Schalter bei Öffnen der Tür deaktiviert. Darüber hinaus ist bevorzugt jedoch auch vorgesehen, dass weitere Elemente des Gargeräts bei offener Tür deaktiviert werden. Hierzu zählt beispielsweise die Heizvorrichtung und/oder eine Zirkulation eines Reinigungsfluides im Garraum.

So ist bevorzugt vorgesehen, dass sich in der zweiten Verbraucher-Gruppe zumindest ein Heizungs-Schalter befindet. Besonders bevorzugt sind mehrere dieser Heizungs-Schalter vorgesehen, um die Heizvorrichtung in unterschiedlichen Stufen ein- bzw. ausschalten zu können. Bei diesen Heizungs-Schaltern handelt es sich insbesondere um elektromagnetische Relais oder Halbleiterrelais oder sonstiger Leistungselektronik.

Der zumindest eine Heizungs-Schalter ist vorzugsweise so ausgebildet, dass er im stromlosen Zustand, also wenn der zweite Lastkreis abgeschaltet ist, aus ist und somit das zugehörige Heizelement nicht mehr bestromt.

Wie erwähnt, kann sich in der zweiten Verbraucher-Gruppe und somit im zweiten Lastkreis auch die Zirkulation des Reinigungsfluides befinden. Dieses Reinigungsfluid wird insbesondere mit einer entsprechenden Pumpe in den Garraum gepumpt bzw. gespritzt. Zur Deaktivierung dieser Zirkulation ist vorzugsweise ein Zirkulationsschalter vorgesehen. Dieser Zirkulationsschalter kann beispielsweise die zugehörige Pumpe abschalten oder ein Ventil entsprechend ansteuern, sodass das Reinigungsfluid nicht mehr in den Garraum gefördert wird. Der Zirkulationsschalter befindet sich vorzugsweise im zweiten Lastkreis und ist vorzugsweise so ausgebildet, dass er im stromlosen Zustand die Zirkulation des Reinigungsfluides unterbindet.

Bei einer einfachen Ausgestaltung, bei der lediglich die Zustände "Tür offen" und "Tür geschlossen" zu unterscheiden sind, kann es ausreichen, wenn die Türschalter-Anordnung einen Türschalter umfasst.

In bevorzugter Ausführung ist vorgesehen, dass die Türschalter-Anordnung einen ersten Türschalter und einen zweiten Türschalter umfasst. Die beiden Türschalter sind entlang des Türspalts, also entweder an der Tür oder am Gehäuse, versetzt zueinander angeordnet; einer der beiden Türschalter befindet sich dabei insbesondere näher an dem zumindest einen Türband. Dadurch reagiert beim Öffnen der Tür zunächst der eine Türschalter, der sich weiter entfernt vom Türband befindet und erst später der zweite Türschalter, wodurch unterschieden werden kann, ob die Tür lediglich einen kleinen Spalt oder weiter geöffnet ist. Ferner ist so ein einfacher Wechsel der Anschlagseite der Tür möglich, wobei je nach Anschlagseite der eine oder der andere Türkontakt das relevante Signal liefert.

Durch die Berücksichtigung der Türposition, insbesondere mittels der Abfrage über die zwei Türschalter, kann der Elektromotor der Gebläse-Anordnung weiterhin aktiviert bleiben und dadurch kann heiße Luft aus dem entstehenden Türspalt ausgetrieben werden. Gerade bei einem Wechsel von einem heißen Rezept auf empfindliche Lebensmittel z. B. Niedertemperaturgaren von Fisch, ist dies von Vorteil. Es besteht dabei nicht die Gefahr, dass Anwender an das drehende Gebläserad kommt.

Die Türschalter-Anordnung umfasst vorzugsweise eine Türschalter-Logikeinheit, die die Schaltzustände der beiden Türschalter entsprechend miteinander verbindet. Beispielsweise kann es sich hierbei um eine einfache logische Verknüpfung handeln, die erst die Stromversorgung der zweiten Verbraucher-Gruppe deaktiviert und/oder das Signal an den Gebläse-Lastkreis-Schalter liefert, wenn beide Türschalter geöffnet sind.

Sowohl bei der Verwendung des einen Türschalters als auch bei der Verwendung der beiden Türschalter, können diese Türschalter sowohl als berührungslose als auch berührende Schalter ausgebildet sein. Für die Gestaltung des berührenden Schalters kann beispielsweise ein federbelasteter Stift gehäuseseitig oder türseitig angeordnet sein, der von der Tür bzw. dem Gehäuse eingedrückt wird. Der berührungslose Türschalter kann beispielsweise als optischer Schalter oder Näherungsschalter ausgebildet sein.

Darüber hinaus ist auch vorgesehen, auf andere Weise die Position der Tür zu erfassen. Beispielsweise kann im Bereich der Türbänder ein Drehwinkelsensor angeordnet sein, der als Bestandteil der Türschalter-Anordnung sowohl die Position der Tür erfasst.

Wie erwähnt, ist das Netzteil zum Anschluss an ein Wechselspannungsnetz ausgebildet. Bevorzugt ist vorgesehen, dass die Heizvorrichtung ebenfalls zum Anschluss an dieses Wechselspannungsnetz ausgebildet ist und insbesondere nicht über das Netzteil mit Strom versorgt wird. Demgegenüber ist die Gebläse-Anordnung insbesondere nicht zum Anschluss an das Wechselspannungsnetz ausgebildet, da die Gebläse-Anordnung und insbesondere der Elektromotor über den Gebläse-Lastkreis und somit über das Netzgerät mit Strom versorgt werden.

Das Gargerät weist insbesondere ein Anschlusskabel auf, das aus dem Gehäuse ragt und an einen, insbesondere 1-phasigen oder 3-phasigen, Wechselspannungsanschluss eines Gebäudes angeschlossen werden kann. Alternativ zu dem Anschlusskabel kann auch in oder an dem Gehäuse des Gargerätes ein Stecker oder eine Klemmvorrichtung zum Anschließen eines entsprechenden Anschlusskabels vorgesehen sein. Im Inneren des Gehäuses wird die zugeführte Wechselspannung sowohl dem Netzteil als auch der Heizvorrichtung zugeführt.

Die Heizvorrichtung umfasst vorzugsweise einen Hauptschütz, der eingangsseitig mit der Wechselspannung versorgt wird und ausgangsseitig an den zumindest einen Heizungs-Schalter, insbesondere an die mehreren Heizungs-Schalter, angeschlossen ist. Der zumindest eine Heizungs-Schalter wiederrum schaltet das zumindest eine Heizelement. Insbesondere ist eine einphasige oder dreiphasige Versorgung von mehreren Heizelementen vorgesehen.

Entsprechend sind auch mehrere Heizungs-Schalter vorgesehen, um die einzelnen Phasen selektiv zu schalten.

Der Hauptschütz befindet sich insbesondere im Gehäuse des Gargerätes, jedoch außerhalb des Netzteils.

Vorzugsweise ist eine Sicherheits-Schaltung vorgesehen. Diese Sicherheits-Schaltung weist vorzugsweise einen oder mehrere Sicherheits-Temperaturbegrenzer auf, der/die den Hauptschütz abschaltet. Vorzugsweise wird die Sicherheits-Schaltung, insbesondere der/die Sicherheits-Temperaturbegrenzer, über den ersten Lastkreis mit Strom versorgt.

Des Weiteren ist bevorzugt vorgesehen, dass das Netzteil an die Sicherheits-Schaltung angeschlossen ist und dazu ausgebildet ist, bei Abschalten des Hauptschützes den Gebläse-Lastkreis mittels des Gebläse-Lastkreis-Schalters und/oder den zweiten Lastkreis mittels des zweiten Lastkreis-Schalters abzuschalten. Besonders bevorzugt ist dabei vorgesehen, dass bei einem Abschalten des Hauptschützes der erste Lastkreis nicht abgeschaltet wird. Dadurch bleiben zumindest grundlegende Funktionen, wie beispielsweise die MMS, aktiv. An der MMS kann beispielsweise angezeigt werden, dass der Hauptschütz aufgrund einer zu hohen Temperatur abgeschaltet wurde.

Des Weiteren ist bevorzugt vorgesehen, dass das Gargerät einen Geräteschalter umfasst. Dieser Geräteschalter ist insbesondere zur Betätigung, insbesondere Berührung, durch einen Benutzer angeordnet. Vorzugsweise befindet sich der Geräteschalter an der Vorderseite des Gargerätes; also an derselben Seite wie die Tür des Gargerätes.

Der Geräteschalter ist vorzugsweise zum Schalten des ersten Lastkreis-Schalters an den ersten Lastkreis-Schalter direkt oder indirekt angeschlossen und/oder zum Schalten des zweiten Lastkreis-Schalters an den zweiten Lastkreis-Schalter direkt oder indirekt angeschlossen und/oder zum Schalten des Gebläse-Lastkreis-Schalters an den Gebläse-Lastkreis-Schalter direkt oder indirekt angeschlossen. Der indirekte Anschluss berücksichtigt insbesondere, dass der Geräteschalter an einen Mikrokontroller im Netzteil angeschlossen ist. Im Mikrokontroller des Netzteils ist das Signal vom Geräteschalter auswertbar. Der Mikrokontroller wiederum ist zum Ansteuern des jeweiligen Lastkreis-Schalters in Abhängigkeit des Signals vom Geräteschalter ausgebildet. Insbesondere dient ein separater digitaler Ausgang des Mikrokontrollers als Eingang des/der Lastkreis-Schalter (Hardwaregatter).

Insbesondere ist der Geräteschalter dazu ausgebildet, durch den Benutzer in unterschiedliche, insbesondere mehr als zwei, Schaltstellungen versetzt zu werden. Beispielsweise kann der Geräteschalter durch mehrmaliges Schalten und/oder durch längeres Schalten und/oder durch ein bestimmtes Schaltmuster in diese unterschiedlichen Schaltzustände geschaltet werden. Dadurch ist es möglich, über den einen einzigen Geräteschalter den ersten Lastkreis-Schalter und den Gebläse-Lastkreis-Schalter und ggf. auch den zweiten Lastkreis-Schalter selektiv anzusteuern. Dadurch können beispielsweise Funktionen wie Ein/Aus, Standby und Reboot durchgeführt werden. Für den Aus-Zustand des Gargerätes werden beispielsweise alle Lastkreise ausgeschaltet. Für den Stand-by-Modus kann beispielsweise der erste Lastkreis angeschaltet bleiben, wobei die anderen beiden Lastkreise (zweiter Lastkreis und Gebläse-Lastkreis) ausgeschaltet werden. Für einen Reboot kann es beispielsweise ausreichen, den ersten Lastkreis kurzzeitig auszuschalten und sodann wieder einzuschalten.

Weitere Einzelheiten, Vorteile und Merkmale der vorliegenden Erfindung ergeben sich aus nachfolgender Beschreibung von Ausführungsbeispielen anhand der Zeichnung. Es zeigt:
Fig. 1 eine schematische Frontansicht eines erfindungsgemäßen Gargeräts gemäß einem Ausführungsbeispiel,
Fig. 2 eine schematische Seitenansicht eines erfindungsgemäßen Gargeräts gemäß dem Ausführungsbeispiel, und
Fig. 3 eine schematische Ansicht der Stromversorgung des erfindungsgemäßen Gargerätes gemäß dem Ausführungsbeispiel.

Im Folgenden wird anhand der Figuren 1 bis 3 ein Ausführungsbeispiel eines Gargerätes 1 im Detail beschrieben. Dabei handelt es sich um ein gewerbliches Gargerät 1, ausgebildet als Kombidämpfer, mit dem sowohl ein Dampfgaren als auch ein Heißluftgaren möglich ist.

Bevor im Einzelnen auf die Prinzipien der vorliegenden Erfindung eingegangen wird, sei betont, dass im Rahmen dieser Anmeldung unter dem Begriff "Gargerät" sowohl gewerbliche Gargeräte wie auch Haushalts-Gargeräte und insgesamt ganz allgemein Nahrungsmittel-Behandlungs-Geräte verstanden werden, die sowohl eine kalte wie auch eine heiße Behandlung von Nahrungsmitteln durchführen können und beispielsweise Heißluftdämpfer, Kombi-Dämpfer, Getränkeausgabe-Automaten, Getränke-Mixer, Mikrowellen-Geräte und andere Nahrungsmittel-Behandlungs-Geräte umfassen können.

Figur 1 zeigt rein schematisch eine Frontansicht des Gargerätes 1. Figur 2 zeigt eine rein schematische Seitenansicht des Gargerätes 1. Demgemäß weist das Gargerät 1 ein Gehäuse 2 auf. In dem Gehäuse 2 ist ein Garraum 3 ausgebildet. Dieser Garraum 3 ist mittels einer Tür 4 verschlossen. Die Tür 4 ist über Türbänder 5 angeschlagen, sodass die Tür geöffnet und geschlossen werden kann.

Über der Tür 4 befindet sich eine Mensch-Maschine-Schnittstelle, im Folgenden MMS 6 genannt. Diese MMS 6 umfasst ein Display 7, insbesondere ausgebildet als Touchdisplay. Des Weiteren kann die MMS 6 eine oder mehrere Leuchtanzeigen 8 aufweisen, um Zustände des Gargerätes 1 darzustellen. Ferner ist es möglich, dass die MMS 6 weitere Tasten oder Schalter umfasst, die vom Benutzer entsprechend betätigt werden können, um das Gargerät 1 zu steuern.

Darüber hinaus kann die MMS 6 zur Sprachsteuerung ausgebildet sein und dementsprechend ein Mikrofon umfassen. Ferner ist vorgesehen, dass die MMS 6 zumindest eine Kamera umfasst, um beispielsweise zu erkennen, welche Lebensmittel in das Gargerät 1 eingeschoben werden, und/oder um den Garraum 3 zu überwachen, beispielsweise um einen Garzustand der Lebensmittel zu erfassen oder einen Reinigungsbedarf im Garraum 3 zu erkennen.

Ferner umfasst das Gargerät 1 eine Heizvorrichtung 9. Diese Heizvorrichtung 9 wiederum umfasst mehrere Heizelemente 10, die bei entsprechender Bestromung den Garraum 3 erhitzen. Die Heizvorrichtung 9 umfasst ferner einen Hauptschütz 11 und mehrere Heizungs-Schalter 12, die sich zwischen Hauptschütz 11 und den Heizelementen 10 befinden. Die Heizungsschalter 12 sind in der schematischen Darstellung in Figur 3 gezeigt.

Das Gargerät 1 umfasst ferner eine Gebläse-Anordnung 13. Diese Gebläse-Anordnung 13 umfasst einen Elektromotor 14 zum Antreiben eines Gebläserades 16. Ferner kann die Gebläse-Anordnung 13 eine Motorelektronik 15 (siehe Figur 3) umfassen.

Gemäß Figur 2 befindet sich in dem Gehäuse 2 des Gargerätes 1 ein Netzteil 30, wie es im allgemeinen Teil der Beschreibung erläutert wurde. Sowohl das Netzteil 30 als auch der Hauptschütz 11 der Heizvorrichtung 9 sind über ein Anschlusskabel 17 an einen Wechselspannungsanschluss 100 anschließbar.

Figur 3 zeigt in schematischer Ansicht die Stromversorgung des Gargerätes 1. Gezeigt ist das Netzteil 30 mit seinem Netzteilgehäuse 42. Innerhalb dieses Netzteilgehäuses 42 befindet sich ein AC/DC-Wandler 34, der mit dem Anschlusskabel 17 verbunden ist. Ferner kann das Netzteil 30 einen EMV-Filter 31 und ein Leistungsüberwachungs-Modul 32 umfassen. Dieses Leistungsüberwachungs-Modul 32 ist an einen Leistungsüberwachungs-Bus 33 angeschlossen. Der Leistungsüberwachungs-Bus 33 wiederum kann Daten an ein weiteres Element des Gargeräts 1, insbesondere an die MMS 6 liefern.

Darüber hinaus zeigt die schematische Darstellung in Figur 3, dass das Netzteil 30 einen ersten Lastkreis-Anschluss 35, einen zweiten Lastkreis-Anschluss 36 und einen Gebläse-Lastkreis-Anschluss 37 umfasst. Diese Anschlüsse 35, 36, 37 können in oder am Netzteilgehäuse 42 ausgebildet sein. Ferner ist es auch möglich, dass entsprechende Kabel aus dem Netzteilgehäuse 42 herausführen und diese Kabel die Anschlüsse 35, 36, 37 bilden.

Vorzugsweise ist jeder Anschluss 35, 36, 37 über eine eigene Sicherung 38 des Netzteils 30 abgesichert.

Das Netzteil 30, insbesondere im Netzteilgehäuse 42, umfasst einen ersten Lastkreis-Schalter 39, einen zweiten Lastkreis-Schalter 40 und einen Gebläse-Lastkreis-Schalter 41. Mit dem ersten Lastkreis-Schalter 39 ist der erste Lastkreis-Anschluss 35 schaltbar. Mit dem zweiten Lastkreis-Schalter 40 ist der zweite Lastkreis-Anschluss 36 schaltbar. Mit dem Gebläse-Lastkreis-Schalter 41 ist der Gebläse-Lastkreis-Anschluss 37 schaltbar.

Bei den Schaltern 39, 40, 41 im Netzteil 30 handelt es sich insbesondere um Halbleiterrelaisschalter oder elektromagnetische Relaisschalter. Diese Schalter 39, 40, 41 können auch eine entsprechende Schalter-Logik umfassen, die es ermöglicht, ein oder mehrere Eingangssignale entsprechend zu verarbeiten und in Abhängigkeit von einem oder mehreren Eingangssignalen entsprechend zu schalten.

Figur 3 verdeutlicht ferner, dass in dem Gargerät ein erster Lastkreis 50, ein zweiter Lastkreis 51 und ein Gebläse-Lastkreis 52 vorhanden sind. Der erste Lastkreis 50 ist an den ersten Lastkreis-Anschluss 35 angeschlossen. Der zweite Lastkreis 51 ist an den zweiten Lastkreis-Anschluss 36 angeschlossen. Der Gebläse-Lastkreis 52 ist an den Gebläse-Lastkreis-Anschluss 37 angeschlossen.

Im oberen Bereich von Figur 3 ist eine erst Verbraucher-Gruppe 53 dargestellt. In dieser ersten Verbraucher-Gruppe 53 befindet sich die MMS 6 und ggf. noch weitere Verbraucher-Elemente 56, wie dies im allgemeinen Teil der Beschreibung erläutert wurde.

Die erste Verbraucher-Gruppe 53 wird in erster Linie mittels des ersten Lastkreises 50 mit Strom versorgt. Allerdings kann es, beispielsweise aufgrund gesetzlicher Vorgaben, nötig sein, in einem Lastkreis lediglich Verbraucher mit einer maximal zulässigen Gesamtleistung anzuordnen. Deshalb ist im Rahmen vorliegender Erfindung vorzugsweise vorgesehen, zumindest ein Verbraucher-Element 56 einer Verbraucher-Teilgruppe 55 zuzuordnen. Diese Verbraucher-Teilgruppe 55 wird über den zweiten Lastkreis 51 mit Strom versorgt. Dadurch ist es möglich, die unterschiedlichen Verbraucher, je nach Leistung, auf die beiden Lastkreise 50, 51 zu verteilen.

Ferner ist eine zweite Verbraucher-Gruppe 54 definiert. In dieser zweiten Verbraucher-Gruppe 54 befinden sich insbesondere Verbraucher, die bei geöffneter Tür 4 ausgeschaltet werden sollen, wie dies im allgemeinen Teil der Beschreibung ausführlich erläutert wurde. Demgemäß befinden sich in dieser zweiten Verbraucher-Gruppe 54 die Heizungs-Schalter 12. Darüber hinaus kann sich in der zweiten Verbraucher-Gruppe 54 auch ein Zirkulationsschalter 57 befinden, wie er im allgemeinen Teil der Beschreibung erläutert wurde.

Des Weiteren kann die zweite Verbraucher-Gruppe 54 auch noch weitere Verbraucher-Elemente 56 umfassen.

Figur 3 verdeutlicht ferner den Aufbau einer Türschalter-Anordnung 60. Diese Türschalter-Anordnung 60 umfasst im gezeigten Ausführungsbeispiel einen ersten Türschalter 61 und einen zweiten Türschalter 62. Wie die Darstellung in Figur 1 zeigt, befindet sich der zweite Türschalter 62 näher an den Türbändern 5. Beide Türschalter 61, 62 reagieren auf ein Verschwenken der Tür 4, wie dies im allgemeinen Teil der Beschreibung erläutert wurde.

Die Türschalter-Anordnung 60 umfasst eine Türschalter-Logikeinheit 63, beispielsweise ausgebildet als einfache logische-Verknüpfung. Im gezeigten Ausführungsbeispiel sind die beiden Türschalter 61, 62 so gestaltet, dass sie im aktivierten Zustand, also wenn die Tür 4 nahe genug am jeweiligen Türschalter 61, 62 ist (insbesondere den Türschalter 61, 62 eindrückt) einen Stromfluss ermöglichen. Insbesondere relevant ist in der gemäß Figur 1 gezeigten Anordnung der Türschalter 62, der sich näher am Türband 5 befindet. Erst wenn die Tür 4 weit genug, insbesondere weiter als ein Spalt von 50mm, geöffnet wird, unterbricht die Türschalter-Anordnung 60 eine Stromversorgung der zweiten Verbraucher-Gruppe 54 über den zweiten Lastkreis 51.

Der erste Türschalter 61 ist insbesondere relevant, um die Anschlagseite der Tür 4 ändern zu können. Wird der Türanschlag von der gezeigten rechten Position (siehe Figur 1) auf die linke Position geändert, so dass sich die Türbänder 5 bezüglich der Darstellung in Figur 1 links befinden, ist der erste Türschalter 61 relevant.

Die gestrichelte Linie zwischen der zweiten Verbraucher-Gruppe 54 und der ersten Verbraucher-Gruppe 53 verdeutlicht, dass die Information über die Position der Tür 4, insbesondere "Tür offen" und "Tür geschlossen" auch zu Verbrauchern, insbesondere der MMS 6, der ersten Verbraucher-Gruppe 53 übertragbar ist.

Des Weiteren zeigt eine gestrichelte Linie in Figur 3 eine Verbindung der Türschalter-Anordnung 60 mit dem Gebläse-Lastkreis-Schalter 41. Gemäß dieser schematischen Darstellung ist es möglich, in Abhängigkeit der Position der Tür, den Gebläse-Lastkreis-Schalter 41 zu schalten, wie dies im allgemeinen Teil der Beschreibung erläutert wurde.

Wie bereits erläutert, umfasst die Heizvorrichtung 9 den Hauptschütz 11, die mehreren Heizungs-Schalter 12 und die mehreren Heizelemente 10. Figur 3 zeigt links unten rein schematisch die Heizungs-Schalter 12 zwischen dem Hauptschütz 11 und den Heizelementen 10. Im Rahmen der schematischen Darstellung sind diese Heizungs-Schalter 12 auch rechts oben bei der zweiten Verbraucher-Gruppe 54 dargestellt, da die Heizungs-Schalter 12 dieser zweiten Verbraucher-Gruppe 54 zugeordnet sind.

Figur 3 verdeutlicht ferner eine Sicherheits-Schaltung 70 mit einem oder mehreren Sicherheits-Temperaturbegrenzer(n) 71. Die Sicherheits-Schaltung 70 ist an den ersten Lastkreis 50 angeschlossen. Mittels der Sicherheits-Schaltung 70 kann ein Hauptschütz-Schalter 72 im Hauptschütz 11 geschaltet werden, um so die Heizvorrichtung von dem Wechselspannungsanschluss 100 zu trennen. Insbesondere sind auch der zweite Lastkreis-Schalter 40 und/oder der Gebläse-Lastkreis-Schalter an 41 die Sicherheits-Schaltung 70 angeschlossen, sodass diese beiden Schalter 40, 41 bei Abschalten des Hauptschütz-Schalters 72 ebenfalls abgeschaltet werden können.

Figuren 1 und 3 zeigen ferner einen Geräteschalter 80, der sich gemäß der Darstellung in Figur 1 an der Vorderseite des Gargerätes 1 befindet. Der Geräteschalter 80 ist an den ersten Lastkreis-Schalter 39, den zweiten Lastkreis-Schalter 40 und den Gebläse-Lastkreis-Schalter 41 angeschlossen und kann diese Schalter 39, 40, 41 selektiv schalten, wie dies im allgemeinen Teil der Beschreibung erläutert wurde.

Es versteht sich, dass das gezeigte Netzteil 30 noch weitere Lastkreise aufweisen kann. So steht insbesondere der zweite Lastkreis 51 mit dem zugehörigen zweiten Lastkreis-Schalter 40 stellvertretend für weitere Lastkreise und weitere Lastkreis-Schalter.

Neben der vorstehenden schriftlichen Beschreibung der Erfindung wird zu deren ergänzender Offenbarung hiermit explizit auf die zeichnerische Darstellung der Erfindung in allen Figuren Bezug genommen.

### Bezugszeichenliste

- 1: Gargerät
- 2: Gehäuse
- 3: Garraum
- 4: Tür
- 5: Türbänder
- 6: Mensch-Maschine-Schnittstelle (MMS)
- 7: Display
- 8: Leuchtanzeigen
- 9: Heizvorrichtung
- 10: Heizelemente
- 11: Hauptschütz
- 12: Heizungs-Schalter
- 13: Gebläse-Anordnung
- 14: Elektromotor
- 15: Motorelektronik
- 16: Gebläserad
- 17: Anschlusskabel

- 30: Netzteil
- 31: EMV-Filter
- 32: Leistungsüberwachungs-Modul
- 33: Leistungsüberwachungs-Bus
- 34: AC/DC Wandler
- 35: erster Lastkreis-Anschluss
- 36: zweiter Lastkreis-Anschluss
- 37: Gebläse-Lastkreis-Anschluss
- 38: Sicherungen
- 39: erster Lastkreis-Schalter
- 40: zweiter Lastkreis-Schalter
- 41: Gebläse-Lastkreis-Schalter
- 42: Netzteilgehäuse

- 50: erster Lastkreis
- 51: zweiter Lastkreis
- 52: Gebläse-Lastkreis
- 53: erste Verbraucher-Gruppe
- 54: zweite Verbraucher-Gruppe
- 55: Verbraucher-Teilgruppe
- 56: Verbraucher-Elemente
- 57: Zirkulationsschalter

- 60: Türschalter-Anordnung
- 61: erster Türschalter
- 62: zweiter Türschalter
- 63: Türschalter-Logikeinheit

- 70: Sicherheits-Schaltung
- 71: Sicherheits-Temperaturbegrenzer
- 72: Hauptschütz-Schalter

- 80: Geräteschalter

- 100: Wechselspannungsanschluss

## Patentansprüche

1. Gargerät (1), insbesondere gewerbliches Gargerät, umfassend
• ein Gehäuse (2),
• einen Garraum (3) im Gehäuse (2) und eine Tür (4) zum Verschließen des Garraums (3),
• eine Heizvorrichtung (9) zum Erhitzen des Garraums (3),
• eine erste Verbraucher-Gruppe (53) die zur Stromversorgung in einem ersten Lastkreis (50) angeordnet ist,
• eine Gebläse-Anordnung (13) mit Elektromotor (14) zum Erzeugen von Umluft im Garraum (3), wobei die Gebläse-Anordnung (13) zur Stromversorgung in einem Gebläse-Lastkreis (52) angeordnet ist,
• und ein Netzteil (30), wobei der erste Lastkreis (50) an einen ersten Lastkreis-Anschluss (35) des Netzteils (30) angeschlossen ist und wobei der Gebläse-Lastkreis (52) an einen Gebläse-Lastkreis-Anschluss (37) des Netzteils (30) angeschlossen ist,
• wobei das Netzteil (30) einen ersten Lastkreis-Schalter (39) zum Schalten des ersten Lastkreises (50) und einen Gebläse-Lastkreis-Schalter (41) zum Schalten des Gebläse-Lastkreises (52) umfasst.

2. Gargerät nach Anspruch 1,
• wobei der erste Lastkreis-Anschluss (35) und der Gebläse-Lastkreis-Anschluss (37), vorzugsweise alle ausgehenden Anschlüsse des Netzteils, für Gleichspannungslastkreise ausgebildet sind,
• und/oder wobei das Netzteil (30) eingangsseitig zum Anschluss an ein Wechselspannungsnetz ausgebildet ist,
• und/oder wobei der Elektromotor (14) der Gebläse-Anordnung (13) ein Gleichstrommotor ist.

3. Gargerät nach einem der vorhergehenden Ansprüche, wobei das Gargerät (1) eine Türschalter-Anordnung (60) umfasst, die zum Erfassen einer Position der Tür (4) ausgebildet ist, wobei die Türschalter-Anordnung (60) an den Gebläse-Lastkreis-Schalter (41) angeschlossen ist, um den Gebläse-Lastkreis (52) in Abhängigkeit der Position der Tür (4) zu schalten.

4. Gargerät nach Anspruch 3, wobei die Türschalter-Anordnung (60) zumindest einen ersten Türschalter (61) und einen zweiten Türschalter (62) umfasst, wobei die beiden Türschalter (61, 62) durch Öffnen und/oder Schließen der Tür (4) betätigbar sind; insbesondere wobei einer der Türschalter näher an einem Türband (5) angerordnet ist als der andere Türschalter.

5. Gargerät nach einem der vorhergehenden Ansprüche, umfassend eine zweite Verbrauche-Gruppe (54), die zur Stromversorgung in einem zweiten Lastkreis (51) angeordnet ist, wobei der zweite Lastkreis (51) an einen zweiten Lastkreis-Anschluss (36) des Netzteils (30) angeschlossen ist, und wobei das Netzteil (30) einen zweiten Lastkreis-Schalter (40) zum Schalten des zweiten Lastkreises (51) umfasst.

6. Gargerät nach einem der Ansprüchen 3 bis 5 wobei die Türschalter-Anordnung (60) zwischen dem zweiten Lastkreis-Anschluss (36) und der zweiten Verbrauchergruppe (54) angeordnet ist, wobei die Türschalter-Anordnung (60) dazu ausgebildet ist, in Abhängigkeit der erfassten Position der Tür (4) die zweite Verbraucher-Gruppe (54) abzuschalten.

7. Gargerät nach Anspruch 5 oder 6, umfassend einen Zirkulationsschalter (57) zum Schalten einer Zirkulation eines durch den Garraum (3) laufenden Reinigungsfluides, wobei der Zirkulationsschalter (57) in der zweiten Verbraucher-Gruppe (54) ist.

8. Gargerät nach einem der vorhergehenden Ansprüche, wobei die Heizvorrichtung (9) über zumindest einen Heizungs-Schalter (12) schaltbar ist, wobei der zumindest eine Heizungs-Schalter (12) in der zweiten Verbraucher-Gruppe ist (54); insbesondere wobei der zumindest eine Heizungs-Schalter (12) im stromlosen Zustand die Heizvorrichtung (9) abschaltet.

9. Gargerät nach einem der vorhergehenden Ansprüche, wobei die Heizvorrichtung (9) als elektrische Heizvorrichtung, insbesondere als elektrische Widerstands-Heizvorrichtung, ausgebildet ist, die über einen, insbesondere außerhalb des Netzteils (30) angeordneten, Hauptschütz (11) anschließbar ist.

10. Gargerät nach Anspruch 9, wobei über eine Sicherheits-Schaltung (70) mit Sicherheits-Temperaturbegrenzer (71) der Hauptschütz (11) abschaltbar ist; insbesondere wobei das Netzteil (30) an die Sicherheits-Schaltung (70) angeschlossen ist und dazu ausgebildet ist, bei Abschalten des Hauptschützes (11) den Gebläse-Lastkreis (52) mittels des Gebläse-Lastkreis-Schalters (41) und/oder den zweiten Lastkreis (51) mittels des zweiten Schaltkreis-Schalters (40) abzuschalten.

11. Gargerät nach Anspruch 10, wobei die Sicherheits-Schaltung (70) über den ersten Lastkreis (50) mit Strom versorgt ist.

12. Gargerät nach einem der vorhergehenden Ansprüche, umfassend einen Geräteschalter (80), der insbesondere zur Betätigung durch einen Benutzer angeordnet ist, wobei der Geräteschalter (80)
• zum Schalten des ersten Lastkreis-Schalters (39) an den ersten Lastkreis-Schalter (39) angeschlossen ist,
• und/oder zum Schalten des zweiten Lastkreis-Schalters (40) an den zweiten Lastkreis-Schalter (40) angeschlossen ist,
• und/oder zum Schalten des Gebläse-Lastkreis-Schalters (41) an den Gebläse-Lastkreis-Schalter (41) angeschlossen ist.
